# EUROPÄISCHE PATENTSCHRIFT

(11) **EP 0 743 031 B1**
(45) Veröffentlichungstag und Bekanntmachung des Hinweises auf die Patenterteilung: **23.07.2003**
(21) Anmeldenummer: 96105928.4
(22) Anmeldetag: 16.04.1996
(51) Int. Cl.: A47B 88/04, A47B 88/14

(54) **Schubkastenauszugsführung**
Drawer slide
Glissière pour tiroir

(30) Priorität: 17.05.1995 DE 29507916 U
(43) Veröffentlichungstag der Anmeldung: 20.11.1996
(73) Patentinhaber: PAUL HETTICH GMBH & CO., D-32278 Kirchlengern (DE)
(72) Erfinder: Sasse, Wilfried, 32278 Kirchlengern (DE); Kuppen, Peter, 33739 Bielefeld (DE); Meier, Eckhard, 32257 Bünde (DE); Kolkhorst, Günter, 32369 Rahden (DE); Kohlmeier, Thomas, 32457 Porta Westfalica (DE); Noske, Frank, 32584 Löhne (DE)
(74) Vertreter: Stracke, Alexander, Dipl.-Ing.

(56) Entgegenhaltungen:
- DE-A- 2 800 257
- US-A- 4 469 384

## Beschreibung

Die vorliegende Erfindung betrifft eine Schubkastenauszugsführung, mit einer am Möbelkorpus festlegbaren Führungsschiene, einer am Schubkasten befestigten Auszugsschiene, mit einer die Führungs- und die Auszugsschiene verbindenden Innenprofilschiene, der mindestens ein Wälzkörper aufnehmender, langgestreckter Käfig zugeordnet ist, und mit metallischen, die Endstellungen der Auszugsschienen begrenzenden Endanschlägen, die gegen ortsfeste Anschläge anschlagbar sind.

Die in Frage kommende Schubkastenauszugsführung ist in vielfältigen Ausführungen bekannt. Die Auszugsschiene kann ein- oder mehrteilig sein, wobei die mehrteilige Ausführung den Vorteil bietet, dass der Schubkasten mit seiner ganzen Länge voll aus dem Möbelkorpus herausgezogen werden kann. Es ist dann möglich, dass entweder die Innenprofilschiene fest mit der Führungsschiene verbunden ist, wobei zunächst beide Teile der Auszugsschiene beim Ausfahren des Schubkasten bewegt werden und anschließend nur noch die äußere, das heißt, der Führungsschiene abgewandte. Bei einer anderen Ausführung kann die Innenprofilschiene verfahrbar sein, so dass der der Führungsschiene zugeordnete Teil der Auszugsschiene feststeht. Die Wälzkörper sind normalerweise Kugeln oder Rollen. Insbesondere bei den Schubkastenauszugsführungen mit zwei ausfahrbaren Schienen, den sogenannten teleskopierbaren Auszügen, ist es nur möglich, die beidseitig eines Schubkasten angeordneten Auszugsführungen synchron auszufahren bzw. einzuschieben, wenn zusätzliche Mittel, wie zum Beispiel Zahnräder, Seilführungen, Synchronisierrollen oder dergleichen installiert werden. Der konstruktive Aufwand wird dadurch wesentlich erhöht. Die Endanschläge sind normalerweise an der verfahren Auszugsschiene angeordnet.

Ferner wird beim Aufeinandertreffen der metallischen Endanschläge auf die ortsfesten Anschläge ein harter Schlag mit einem entsprechenden Geräusch erzeugt. Dies ist besonders bei einer Auszugsführung ohne Synchronisierelemente störend, da dann unmittelbar hintereinander zwei mal dieser harte Schlag erfolgt.

Bei einer aus der US 4 469 384 bekannten Schubkastenauszugsführung ist ein Anschlag an der am Möbelkorpus festgelegten Führungsschiene und ein weiterer Anschlag an der Innenprofilschiene angeordnet. Der an der am Möbelkorpus festgelegten Führungsschiene angeordnete Anschlag steht im Abstand zum Stirnende der Führungsschiene. Der an der Innenprofilschiene angeordnete Anschlag ist am Ende der Führungsschiene angeordnet. Beide Anschläge liegen an der dem Schubkasten zugewandten Seite, so dass sie funktionell nicht zusammenwirken. Diese Anschläge sind demzufolge von der Wirkung her Endanschläge, wie bereits beschrieben. Im eingefahrenen Zustand des Schubkasten stehen sie jedoch auch im Abstand zueinander. Die eingangs beschriebenen Nachteile treten auch bei dieser Schubkastenauszugsführung auf.

Ausgehend von einem durch die US 4 469 384 geschaffenen Stand der Technik liegt der Erfindung die Aufgabe zugrunde, eine Schubkastenauszugsführung ohne zusätzliche Synchronisierelemente derart auszurüsten, dass zumindest die Endanschläge gleichzeitig auf die ortsfesten Anschläge beim Ausfahren bzw. Einschieben des Schubkastens aufeinander treffen. Die gestellte Aufgabe wird gelöst, indem jeder Käfig in den Endbereichen mit den Endanschlägen zugeordneten, in Abständen zu den Endanschlägen der ausfahrbaren Auszugsschiene stehenden elastischen Hilfsanschlägen ausgerüstet ist.

Durch die zusätzlichen elastischen Hilfsanschläge ist es nunmehr in konstruktiv einfachster Weise gelungen, eine Schubkastenauszugsführung so zu gestalten, dass ohne konstruktiv aufwendige Synchronisierelemente die Endanschläge zeitgleich auf die ortsfesten metallischen Anschläge auftreffen, da zunächst der elastische Hilfsanschlag gegen den ortsfesten Anschlag aufläuft. Da die Hilfsanschläge im Abstand zu den Endanschlägen stehen, wird ein eventuell verkanteter Schubkasten zunächst so ausgerichtet, dass die Endanschläge beider Seiten abstandsgleich zu den ortsfesten Anschlägen stehen. Außerdem wird im Normalfall die Auszugsgeschwindigkeit deutlich reduziert, so dass auch der harte Schlag deutlich gemindert wird. Der konstruktive Aufwand ist äußerst gering, da Aufnahmen für die elastischen Hilfsanschläge ohnehin in dem Käfig vorgesehen sind.

Bei einer ersten Ausführung ist vorgesehen, dass jedem Hilfsanschlag bzw. Endanschlag ein ortsfester Anschlag zugeordnet ist. Der ortsfeste Anschlag kann sowohl an der Führungsschiene als auch am Möbelkorpus angeordnet sein. Bei einer zweiten Ausführung ist es sinngemäß in der Umkehrung vorgesehen, dass die Hilfsanschläge im gleichen Abstand zu den Stirnenden des Käfigs wie die Endanschläge stehen, und dass jedem Endanschlag zwei im Abstand zueinander stehende, ortsfeste Anschläge zugeordnet sind. Bei beiden Ausführungen wird immer die Wegdifferenz ausgenutzt, um sinngemäß den Schubkasten auszurichten. Bei der ersten Ausführung wird der ortsfeste Anschlag zunächst von dem Hilfsanschlag angefahren und dann zur endgültigen Fixierung durch den Endanschlag. Bei der zweiten Ausführung ist der dem Hilfsanschlag zugeordnete ortsfeste Anschlag so gesetzt, dass diese beiden zunächst in Kontakt kommen, um die Ausrichtung vorzunehmen. Der Hilfsanschlag überfährt dann den ortsfesten Anschlag, so dass der Endanschlag dann gegen den zweiten ortsfesten Anschlag läuft. Zweckmäßigerweise sind die Hilfsanschläge an den einander abgewandten Seiten der Endanschläge des Käfigs angeordnet, so dass sie beim Ein- und Ausfahren als erstes wirksam werden.

Im dargestellten Ausführungsbeispiel sind in die beiden äußeren Ausnehmungen 18 einer Seite des Käfigs 15 zwei elastische Hilfsanschläge 19 in Form kleiner zylindrischer Rollen eingesetzt. Es ergibt sich aus der Zusammenschau der Figuren 1 und 2, daß die Hilfsanschläge 19 zunächst den Schubkasten ausrichten, wenn sie auf einen Anschlag auflaufen, da die Auszugsführung an beiden Seiten des Schubkastens angeordnet ist. In nicht dargestellter Weise können die metallischen, nicht dargestellten Endanschläge durch ausgestanzte Zungen der Auszugsschiene 11 gebildet werden, die in einem relativ geringen Abstand zu den Hilfsanschlägen 19 stehen. Sie liegen normalerweise an den einander zugewandten Seiten der Hilfsanschläge 19. Sie können jedoch auch auf gleicher Höhe liegen, wenn die ortsfesten Anschläge in einem entsprechenden Versatz zueinander stehen.

## Patentansprüche

1. Schubkastenauszugsführung, mit einer am Möbelkorpus festlegbaren Führungsschiene (14), einer am Schubkasten befestigten Auszugsschiene (11), mit einer die Führungs- und die Auszugsschiene verbindenden Innenprofilschiene (13), der mindestens ein Wälzkörper (17) aufnehmender, langgestreckter Käfig (15, 16) zugeordnet ist, und mit metallischen, die Endstellungen der Auszugsschienen begrenzenden Endanschlägen, die gegen ortsfeste Anschläge anschlagbar sind, **dadurch gekennzeichnet, dass** jeder Käfig (15, 16) in den Endbereichen mit den Endanschlägen zugeordneten, in Abständen zu den Endanschlägen der ausfahrbaren Auszugsschiene (11, 12) stehenden elastischen Hilfsanschlägen (19) ausgerüstet ist.

2. Schubkastenauszugsführung nach Anspruch 1, **dadurch gekennzeichnet, daß** die Hilfsanschläge (19) im Abstand zu den Endanschlägen der ausfahrbahren Auszugsschiene (11) stehen, und daß jedem Hilfsanschlag (19) bzw. Endanschlag ein ortsfester Anschlag zugeordnet ist.

3. Schubkastenauszugsführung nach Anspruch 1, **dadurch gekennzeichnet, daß** die Hilfsanschläge (19) im gleichen Abstand zu den Stirnenden des Käfigs wie die Endanschläge der Auszugsschiene (11) stehen, und daß jeder Endanschlag zwei im Abstand zueinander stehende, ortsfeste Anschläge zugeordnet sind.

4. Schubkastenauszugsführung nach Anspruch 2 oder 3, **dadurch gekennzeichnet, daß** die Hilfsanschläge (19) an den einander abgewandten Seiten der Endanschläge der Auszugsschiene (11) angeordnet sind.

## Claims

1. A drawer track assembly, with a guide rail (14) secured to the furniture body, a runner (11) secured to the drawer, an inner slide rail (13) which interconnects the runner and the guide rail and to which a stretched-out cage (15, 16) is associated which receives at least one rolling body (17), and with metallic end stops which limit the end position of the runners and run against stationary stops, **characterized in that** each cage (15, 16) is provided in its end zones with auxiliary elastic stops (19) which are associated with the end stops and are positioned so as to be spaced from the end stops of the extendable runner (11).

2. A drawer track assembly as claimed in claim 1, **characterized in that** the auxiliary stops (19) are positioned so as to be spaced from the end stops of the extendable runner (11) and that each auxiliary stop (19) or end stop is associated with a stationary stop.

3. A drawer track assembly as claimed in claim 1, **characterized in that** the auxiliary stops (19) are positioned at the same distance from the face ends of the cage as the end stops of the runner (11) and that each end stop is associated with two mutually spaced, stationary stops.

4. A drawer track assembly as claimed in claim 2 or 3, **characterized in that** the auxiliary stops (19) are arranged on mutually averted sides of the end stops of the runner (11).

## Revendications

1. Glissière d'extraction d'un tiroir avec une tige de guidage (14) adaptée pour être fixée au corps d'un meuble, une tige d'extraction (11) attachée au tiroir, avec une tige de profilé interne (13) reliant la tige de guidage et la tige d'extraction et à laquelle est associée au moins une cage (15,16) allongée recevant des roulements (17) et avec des butées d'extrémité métalliques limitant les positions extrêmes des tiges d'extraction et adaptées pour venir en appui contre des butées fixes, **caractérisée en ce que** chaque cage (15, 16) est équipée dans les zones d'extrémité de butées auxiliaires (19) élastiques qui sont associées aux butées d'extrémité et qui sont placées à quelque distance des butées d'extrémité de la tige d'extraction télescopique (11, 12).

2. Glissière d'extraction d'un tiroir selon la revendication 1, **caractérisée en ce que** les butées auxiliaires (19) sont disposées à quelque distance des butées d'extrémité de la tige d'extraction télescopique (11) et qu'une butée fixe est associée à chaque butée auxiliaire (19), voire à chaque butée d'extrémité.

3. Glissière d'extraction d'un tiroir selon la revendication 1, **caractérisée en ce que** les butées auxiliaires (19) sont disposées à la même distance des extrémités frontales de la cage que les butées d'extrémité de la tige d'extraction (11) et que deux butées fixes espacées l'une par rapport à l'autre sont associées à chaque butée d'extrémité.

4. Glissière d'extraction d'un tiroir selon la revendication 2 ou 3, **caractérisée en ce que** les butées auxiliaires (19) sont disposées sur les faces tournées vers des directions opposées des butées d'extrémité de la tige d'extraction (11).
